# EUROPÄISCHE PATENTSCHRIFT

(11) **EP 3 630 632 B1**
(45) Veröffentlichungstag und Bekanntmachung des Hinweises auf die Patenterteilung: **14.06.2023**
(21) Anmeldenummer: 18727178.8
(22) Anmeldetag: 09.05.2018
(51) Int. Cl.: B65D 6/24, B65D 21/08

(54) **BOXENSYSTEM**
BOX SYSTEM
SYSTÈME DE BOÎTE

(30) Priorität: 24.05.2017 DE 102017111334
(43) Veröffentlichungstag der Anmeldung: 08.04.2020
(73) Patentinhaber: Stockkamp, Dieter, 79837 St. Blasien (DE)
(72) Erfinder: FUCHS, Karl-Heinz, 78315 Radolfzell (DE)
(74) Vertreter: Patentanwälte und Rechtsanwalt Weiß, Arat & Partner mbB
(86) Internationale Anmeldenummer: PCT/EP2018/061974
(87) Internationale Veröffentlichungsnummer: WO 2018/215210

(56) Entgegenhaltungen:
- EP-A1- 1 264 774
- US-A- 5 413 236
- US-A1- 2015 048 082

## Beschreibung

### Technisches Gebiet

Die Erfindung betrifft ein Boxensystem nach dem Oberbegriff des Anspruches 1.

### Stand der Technik

Aus dem Stand der Technik wird auf die US 2015/048082 A1 verwiesen, welche eine aus Modulen zusammenbaubare Pflanzenbox beschreibt.

Weiter wird auf die US 5,413,236 A hingewiesen, welche eine aus Modulen zusammenbaubare Transportbox beschriebt, die über Seile bzw. Gummiseile miteinander verbunden werden können.

Aus der EP 1 264 774 A1 ist eine Palettenbox bekannt, die aus Modulen aufgebaut ist.

Aus dem Stand der Technik sind verschiedene Transportboxen bekannt, um verschiedenste Waren von A nach B zu transportieren. Die bekannten Boxen haben verschiedene Standardmaße, z.B. Länge 600mm x Breite 400mm oder Länge 400 mm x Breite 300 mm, wobei das Höhenmaß variiert.

Die bekannten Boxen bestehen aus einem festen, nicht in sich variablen Körper, d.h. aus vier miteinander fest verbundenen Seiten und einem mit den Seiten fest verbundenem Boden.

Ebenfalls sind aus dem Stand der Technik sogenannte Klappboxen für Transportgüter für geringe Traglasten bekannt.

Aber alle Boxensysteme können im Längen-, Breiten- und Höhenmaß nicht verändert oder den gewünschten Maßanforderungen angepasst werden.

### Aufgabe der Erfindung

Aufgabe der Erfindung ist es, eine Box für den mobilen Einsatz zu generieren, welche bis zu 50 kg Traglast garantiert und im Längen-, Breiten- und Höhenmaß im Bereich der Standardmaße 600 mm x 400 mm und 400 mm x 300 mm den Anforderungen angepasst werden kann.

### Lösung der Aufgabe

Zur Lösung der Aufgabe führen die Merkmale nach dem Anspruch 1.

Es soll ein Boxensystem zur Verfügung gestellt werden, bei dem die Seitenwände und Bodenplatte modular für den Standardmaßbereich einsetzbar sind.

Des Weiteren soll das Boxensystem beim Transport zum Anwender und im Mietpool so gering wie möglich Platz benötigen, um keine leeren Kisten zu transportieren und zu lagern.

Bei dem erfindungsgemäßen Boxensystem handelt es sich um einen Transportbehälter mit vier Seitenwänden einer Bodenplatte und einem Deckel, um Waren mit einem Gewicht bis zu 50kg mit dem LKW auch als Palettentransport oder betriebsintern zu transportieren.

Das Boxensystem kann auch als Mehrwegeinheit z.B. im Mietpool eingesetzt werden.

Das modulare Boxensystem ist als Baukasten aufgebaut, um die Standardmaße 600 mm x 400 mm und 400 mm x 300 mm mit maßlich und geometrisch gleichen Baukastenelementen als Box manuell oder maschinell aufbauen zu können.

Über eine nicht bewegbare Scharniergeometrie werden die einzelnen Elemente über einen Vollstab verbunden.

Basis der Maßfestlegung ist das kleinste vorgegebene Boxenbaumaß. Durch das Doppeln der langen und kurzen Seitenwände und der Bodenplatte sowie des Deckels kann das große Boxenmaß erreicht werden, so dass für beide Boxen mit der Grundfläche 600 mm x 400 mm und 400 mm x 300 mm die gleichen Teile eingesetzt werden.

Theoretisch können unendlich viele Bodenplatten und Seitenwände miteinander verbunden werden, da das Verschachtelungsprinzip der nicht beweglichen Scharnierbänder diese manuelle oder maschinelle Montage ermöglicht.

Ebenso können die Boxen auch wieder manuell oder maschinell in die Einzelteile demontiert werden, indem die Vollstäbe, welche die Bänder mit dem Boden und den Seitenwänden verbinden, aus der Bänderverankerung gedrückt werden.

Mit dem Boxensystem können die Lieferfristen für Neuboxen reduziert werden, da der Mietpoolservice bzw. Hersteller immer die richtige Größe als Einzelteile am Lager vorrätig hat. Aus den drei Basiselementen, Bodenplatte, lange und kurze Seitenwand können beide Boxengröße zusammengesteckt und geliefert werden.

Die Herstellung der Kunststoffboxen aus dem Boxensystem benötigt nur ein Spritzgusswerkzeug für beide Boxengrößen, um die drei Basiselemente in einem Arbeitsgang und Werkzeugt zu fertigen.

Die Montage oder Demontage der Box aus dem Boxensystem kann manuell oder mit Voll- oder Halbautomaten erfolgen. Es ist auch vorstellbar, dass beim Einzelteilhersteller, beim Mietpoolservice oder beim Anwender mit großen Stückzahlen ein Automat installiert ist.

Mit dieser Vorgehensweise werden keine luftgefüllten Boxen auf Straßen in LKWs transportiert mit dem Ergebnis, ein nachhaltiges und umweltschonendes Boxentransportsystem bereit zu stellen.

Eine andere Variante sieht vor, aus zwei Boxenhalbschalen, durch das Verschieben der beiden Hälften gegeneinander ebenfalls verschiedene Boxengrößen zu erhalten.

Bei dieser Variante wird über Führungen im Boden- und Seitenbereich die Stabilität der unterschiedlichen Boxengrößen erreicht, wobei das Längenmaß unterhalb der Halbschalenlänge aufgrund der Bauweise eingeschränkt ist.

### Aufbau des Boxensystems

Der Boxenbaukasten des Boxensystems besteht aus fünf vorzugsweise rechteckigen Kunststoffelementen: der Bodenplatte, zwei kurze Seitenwände, zwei lange Seitenwände, optional mit einem Deckel und zum Verbinden der Elemente aus acht verschieden langen extrudierten und abgelängten Vollstäben.

Die Elemente werden manuell oder maschinell über nicht bewegliche Scharnierhülsen, welche an den Stirnseiten der Elemente angeordnet sind, auf Umschlag zusammen gesteckt werden und anschließend mit den Vollstäben ebenfalls manuell oder maschinell verankert oder wieder demontiert werden.

Die Bodenplatte hat eine rechteckige Formgebung, welche mit einem umlaufenden T-Rippenrahmen als Stabilisationsträger stirnseitig die nicht beweglichen Scharnierhülsen aufnimmt.

Zur zusätzlichen Lastaufnahme und Bodenstabilisierung sind auf der Bodenfläche Längsrippen und an der Unterseite Stabilisierungshülsen integriert, welche bei dem Zusammenfügen zweier Boden ebenfalls mit einem Vollstab bestückt werden, um der Box die Tragkraft von 50 kg zu sichern.

Ebenfalls an der Unterseite ist zur sicheren Stapelung der Boxen des Boxensystems an jeder Seite ein Längsfuß zur Zentrierung mit den stirnseitlichen angeordneten Scharnierhülsen vorgesehen.

Damit die Seitenelemente mit den Bodenstirnseiten und die Seitenelemente untereinander gesteckt und verankert werden können, sind die nicht beweglichen Scharnierhülsen im 3 : 2 oder 2 : 1 Konstruktionsprinzip an allen fünf Elementen stirnseitig angeordnet.

Das 3 : 2 oder 2 : 1 Konstruktionsprinzip bedeutet, wenn z.B. an der Elementenstirnlängsseite drei Scharnierhülsen im gleichen Abstand angeordnet sind, müssen auf der gegenüber liegenden Seite zwei Scharnierhülsen gegenüber dem entstandenen Zwischenraum angeordnet sein, um jeweils im Zwischenraum der Scharnierhülsen ein Seitenelement aufzunehmen oder beim 2 : 1 Konstruktionsprinzip zwei Scharnierhülsen zu einer Scharnierhülse auf der gegenüber liegenden Seite.

Mit dieser Geometrie der Scharnierhülsenpositionierung und Anzahl der Hülsen lassen sich mehrere gleiche Elemente verbinden, d.h. die Box kann wahlweise vergrößert oder verkleinert werden, ausgehend vom feststehenden Kleinstmaß z.B. 300 mm x 400 mm.

Die Seitenwände sind ebenfalls nach dem 3 : 2 und dem 2 : 1 Konstruktionsprinzip aufgebaut, um die Teile untereinander und mit der Bodenplatte zu verankern sowie auf Umschlag einsetzten zu können.

Damit die Seitenwände untereinander auf Umschlag und mit der Bodenplatte sowie im Baukasten für alle Baugrößen zu verwenden sind, sind die Begrenzungsflächen innen und außen der Box liegend mit der gleichen Geometrie versehen, d.h. Verstärkungsrippen befinden sich auf beiden Seiten in der gleichen Position.

Wie die Bodenplatte werden auch die Seitenwände mit einem T-Rippenrahmen umlaufend umrahmt, auf dem stirnseitig die nicht beweglichen Scharnierhülsen angeordnet sind.

Zwei Grifftaschen befinden sich unterhalb des umlaufenden T-Rippenrahmens und sind in die Seitenwand eingelassen, wobei je eine Grifftasche einmal rechts und einmal links gegenüber der langen Seitenwand an der durchgehenden Seitenwand angeordnet sind. Mit dieser Grifftaschen- und Seitenwandgeometrie kann die Seitenwand auf Umschlag eingesetzt werden und die Grifftaschen sind immer außen und oben in der gewünschten Trageposition.

Die Bodenplatte und die vier Seitenwände werden nach dem Zusammenfügen über kleine Montagerastnocken im Bereich der Scharnierhülsen gehalten und mit Kunststoffvollstäben, welche in die Scharnierhülsen geschoben werden, miteinander verankert.

Die Kunststoffvollstäbe werden im Extrusionsfertigungsprozess hergestellt, abgelängt und mit einer Einführphase versehen.

Bei dieser Verankerung der Teile wird die Boxentraglast auf den Querschnitt der Kunststoffvollstäbe gelenkt. Da die Vollstäbe ohne Zwischenraum zwischen und in den Scharnieren montiert sind, tritt keine Biegung im System und bei den Stäben auf.

D.h., die Vollstäbe werden nur auf Scherung belastet und bringen mit einem runden Querschnitt die gewünschte Traglast von 50 kg bei hoher Bruchsicherheit.

### Figurenbeschreibung

Weitere Vorteile, Merkmale und Einzelheiten der Erfindung ergeben sich aus der nachfolgenden Beschreibung bevorzugter Ausführungsbeispiele sowie anhand der Zeichnungen; diese zeigen Folgendes:
Fig.1 zeigt einen Querschnitt durch das modulare Boxensystem 1 mit einer Bodenplatte 3 sowie einer Seitenwand 4, einem Deckel 5 und KunststoffVollstäben 6.
   Stabilisierungsrippen 7 befinden sich an der Innen-und Außenwand in der gleichen Position, um die Elemente auf Umschlag verwenden zu können.
   Über Scharnierhülsen 8 werden die Elemente fixiert und über den KunststoffVollstab 6 miteinander demontierbar verankert.
   Stapelfüße 9 auf der Unterseite der Bodenplatte 3 zentrieren die Box beim Stapeln in Verbindung mit den Scharnierhülsen 8.
   Ein T-Rippenrahmen 11 an der Bodenplatte 3 und dem Seitenwandelement 4 und 10 geben dem System die gewünschte Stabilität.
Fig.2 zeigt eine Draufsicht auf das Boxensystem 1 mit den zwei langen Seitenelementen 10 und den zwei kurzen Seitenelementen 4. Ebenfalls sind umlaufend die Scharnierhülsen 8 mit den innenliegenden Kunststoffvollstäben 6 dargestellt.
   Die Stabilitätsverrippung 7 und die Stabilitätshülsen 12 im Bereich der Bodenplatte 3 laufen über die Fläche der Bodenplatte 3.
Fig.3 zeigt die einzelnen Elemente in der Position vor dem Zusammenfügen des Boxensystems 1.
   Außerdem ist die Bodenplatte 3 gezeigt, welches die Seitenwände 4 und 10 mit sich über die im 3 : 2 und 2 : 1 Konstruktionsprinzip angeordneten Scharnierhülsen 8 auf Umschlag gesetzt, verankert.
   Die länglichen Stapelfüße 9 zentrieren die Box des Boxensystems 1 in Verbindung mit den Scharnierhülsen 8.
Fig.4 zeigt einen Querschnitt durch das modular aufgebaute Boxensystem 1, erweitert zu einer Doppelbox 2 mit der Bodenplatte 3, den Seitenwänden 4 und 10, verankert über die Kunststoffvollstäbe 6 und 11.
Fig.5 zeigt die Draufsicht auf das modular aufgebaute Doppelboxensystem 2 mit den langen Seitenwandelementen 10, den kurzen Seitenwänden 4, ebenfalls sind umlaufend die Scharnierhülsen 8 mit den innenliegenden Kunststoffvollstäben 6 dargestellt.
   Die Stabilitätsverrippung 7 und die Stabilisierungshülsen 12 in der Bodenplatte 3 laufen über die Fläche der Bodenplatte 3 und werden mit einem Vollstab 6, der über das gesamte Doppelboxensystem 2 stabilisiert.
Fig.6 zeigt die einzelnen Elemente in der Position vor dem Zusammenfügen zu der Doppelbox 2.
   Außerdem ist die Bodenplatten 3gezeigt, welche die Seitenwände 4 und 10 mit sich über die im 3 : 2 und 2 : 1 Konstruktionsprinzip angeordneten Scharnierhülsen 8 auf Umschlag gesetzt, verankert.
Fig.7 zeigt einen Querschnitt durch eine Seitenwand 4 oder 10 mit der Stabilitätsrippen 7, sowie der Scharnierhülse 8 mit der Bohrung für die Kunststoff-Vollstäbe 6.
Fig.8 zeigt einen Querschnitt durch ein Seitenwandelement 4 oder 10 mit einer in die Seitenwand 4 oder 10 integrierten Stabilitätsrippe 7 sowie in die Verrippung integrierte Tragegriffe 14.
Fig.9 zeigt einen Querschnitt durch die Seitenwände 4 oder 10 mit zwei Grifftaschen 15 vertieft in der Seitenwandgeometrie 16 angeordnet. Die Grifftaschen 15 befinden sich gegenüber der langen Seite und unter dem umlaufenden T-Rippenrahmen 11 sowie einmal links und einmal rechts der durchgehenden Seitenwandgeometrie 16.
Fig.10 ist nicht Teil der Erfindung und zeigt einen Querschnitt durch die Variante der verschiebbaren Boxenhalbschalen 13, welche über Stabilitätshülsen 12 im Bodenplattenbereich 3 über Kunststoffvollstäbe 6 bewegbar sind und das System stabilisieren.

**Bezugszeichenliste**

| | | | | | |
|---|---|---|---|---|---|
| 1 | Boxensystem | 34 | | | |
| 2 | Doppelbox | 35 | | | |
| 3 | Bodenplatte | 36 | | | |
| 4 | Seitenwandelement kurz | 37 | | | |
| 5 | Deckel | 38 | | | |
| 6 | Kunststoffvollstab | 39 | | | |
| 7 | Stabilisierungsrippen | 40 | | | |
| 8 | Scharnierhülsen | 41 | | | |
| 9 | Stapelfuß | 42 | | | |
| 10 | Seitenwandelement lang | 43 | | | |
| 11 | T-Rippenrahmen | 44 | | | |
| 12 | Stabilisierungshülsen | 45 | | | |
| 13 | Boxenhalbschale | 46 | | | |
| 14 | Tragegriffe | 47 | | | |
| 15 | Grifftasche | 48 | | | |
| 16 | Wandgeometrie | 49 | | | |
| 17 | | 50 | | | |
| 18 | | 51 | | | |
| 19 | | 52 | | | |
| 20 | | 53 | | | |
| 21 | | 54 | | | |
| 22 | | 55 | | | |
| 23 | | 56 | | | |
| 24 | | 57 | | | |
| 25 | | 58 | | | |
| 26 | | 59 | | | |
| 27 | | 60 | | | |
| 28 | | 61 | | | |
| 29 | | 62 | | | |
| 30 | | 63 | | | |
| 31 | | 64 | | | |
| 32 | | 65 | | | |
| 33 | | 66 | | | |

## Patentansprüche

1. Boxensystem (1) mit fünf rechteckigen Kunststoffelementen, und zwar einer rechteckigen Bodenplatte (3), zwei kurze Seitenwände (4), zwei lange Seitenwände (10) und mit einem Deckel (5), wobei die Kunststoffelemente über nicht bewegbare Scharnierelemente (8) und acht verschieden lange extrudierte und abgelängte Vollstäbe (6) verbunden sind,
**dadurch gekennzeichnet, dass**
die Bodenplatte (3) einen umlaufenden T-Rippenrahmen (11) aufweist, welcher als Stabilisationsträger stirnseitig die nicht beweglichen Scharnierhülsen (8) aufnimmt, wobei auf der Bodenplatte (3) Längsrippen und an der Unterseite Stabilisierungshülsen (12) integriert sind, welche bei dem Zusammenfügen zweier Bodenplatten (3) ebenfalls mit einem weiteren Vollstab (6) bestückt werden, wobei die kurzen Seitenwände (4) und die langen Seitenwände (10) ebenfalls mit dem T-Rippenrahmen (11) umlaufend umrahmt sind, auf dem stirnseitig die nicht beweglichen Scharnierhülsen (8) angeordnet sind, wobei die kurzen Seitenwände (4) und die langen Seitenwände (10) zwei Grifftaschen (15) aufweisen, welche vertieft in einer Seitenwandgeometrie (16) angeordnet sind und gegenüber der langen Seite und unter dem umlaufenden T-Rippenrahmen (11) sowie einmal links und einmal rechts der durchgehenden Seitenwandgeometrie (16) angeordnet sind, wobei an der Unterseite der Bodenplatte (3) und dort an jeder Seite ein Längsfuß (9) zur Zentrierung mit den stirnseitlich angeordneten Scharnierhülsen (8) vorgesehen ist und wobei die Bodenplatte (3) und die kurzen Seitenwände (4) und die langen Seitenwände (10) über kleine Montagerastnocken im Bereich der Scharnierhülsen (8) verfügen mit denen die Vollstäbe (6) verankert sind.

## Claims

1. Box system (1) with five rectangular plastic elements, in particular a rectangular base plate (3), two short side walls (4), two long side walls (10) and with a lid (5), wherein the plastic elements are connected via non-movable hinge elements (8) and eight extruded and cut-to-length solid rods (6) of different lengths,
**characterized in that**
the base plate (3) has a circumferential T-rib frame (11) which receives the non-movable hinge sleeves (8) as stabilization support on the front side, wherein longitudinal ribs are integrated on the base plate (3) and stabilization sleeves (12) are integrated on the underside, which are also fitted with a further solid bar (6) when two base plates (3) are joined together, wherein the short side walls (4) and the long side walls (10) are likewise circumferentially framed with the T-rib frame (11), on which the non-movable hinge sleeves (8) are arranged on the front side, wherein the short side walls (4) and the long side walls (10) have two grip pockets (15) which are arranged recessed in a side wall geometry (16) and are arranged opposite the long side and under the circumferential T-rib frame (11) and once to the left and once to the right of the continuous side wall geometry (16), wherein a longitudinal foot (9) is provided on the underside of the base plate (3) and there on each side for centering with the hinge sleeves (8) arranged on the front sides, and wherein the base plate (3) and the short side walls (4) and the long side walls (10) have small mounting latching cams in the region of the hinge sleeves (8) with which the solid bars (6) are anchored.

## Revendications

1. Système de boîte (1) comportant cinq éléments en plastique rectangulaires, à savoir une plaque de base (3) rectangulaire, deux parois latérales courtes (4), deux parois latérales longues (10) et comportant un couvercle (5), les éléments en plastique étant reliés par l'intermédiaire d'éléments de charnière non mobiles (8) et de huit tiges pleines (6) extrudées et coupées à longueur de différentes longueurs,
**caractérisé en ce que**
la plaque de base (3) présente un cadre à nervures en T (11) circonférentiel, lequel reçoit les douilles de charnière non mobiles (8) côté frontal en tant que support de stabilisation, des nervures longitudinales étant intégrées sur la plaque de base (3) et des douilles de stabilisation (12) étant intégrées sur le côté inférieur, lesquelles étant également équipées d'une tige pleine (6) supplémentaire lors de l'assemblage de deux plaques de base (3), les parois latérales courtes (4) et les parois latérales longues (10) étant également encadrées circonférentiellement avec le cadre à nervures en T (11), sur lequel sont disposées les douilles de charnière non mobiles (8) côté frontal, les parois latérales courtes (4) et les parois latérales longues (10) présentant deux cavités de préhension (15), lesquelles sont disposées en profondeur dans une géométrie de paroi latérale (16) et sont disposées à l'opposé du côté long et sous le cadre à nervures en T (11) circonférentiel et une fois à gauche et une fois à droite de la géométrie de paroi latérale (16) continue, un pied longitudinal (9) étant prévu sur le côté inférieur de la plaque de base (3) et de chaque côté de celle-ci pour le centrage avec les douilles de charnière (8) disposées sur le côté frontal et la plaque de base (3) et les parois latérales courtes (4) et les parois latérales longues (10) étant munies de petites cames d'encliquetage de montage dans la zone des douilles de charnière (8), avec lesquelles cames les tiges pleines (6) sont ancrées.
